# EUROPÄISCHE PATENTSCHRIFT

(11) **EP 0 375 095 B1**
(45) Veröffentlichungstag und Bekanntmachung des Hinweises auf die Patenterteilung: **31.01.1996**
(21) Anmeldenummer: 89250130.5
(22) Anmeldetag: 22.12.1989
(51) Int. Cl.: B21B 37/00

(54) **Verfahren und Vorrichtung zum Regeln der Bandbreite beim Warmbandwalzen**
Method and device for controlling the strip width during the hot-rolling of strip
Procédé et dispositif pour le réglage de la largeur de bande lors du laminage de bandes à chaud

(30) Priorität: 22.12.1988 DE 3843730; 22.12.1988 DE 3843731
(43) Veröffentlichungstag der Anmeldung: 27.06.1990
(73) Patentinhaber: Preussag Stahl Aktiengesellschaft, D-31226 Peine (DE)
(72) Erfinder: Dorna, Reinhold, D-3320 Salzgitter 51 (DE); Klaffehn, Ulrich, D-3342 Dornburg (DE); Köhler, Wolfgang, D-3342 Wolfenbüttel (DE); Kott, Bruno, D-3344 Flöthe (DE); Menzel, Günter, D-3320 Salzgitter 51 (DE); Speth, Winfried, Prof. Dr., D-7900 Ulm (DE)
(74) Vertreter: Lüdtke, Frank

(56) Entgegenhaltungen:
- DE-A- 2 249 366
- DE-A- 3 828 495
- US-A- 4 162 624
- PATENT ABSTRACTS OF JAPAN vol. 012, no. 292 (M-729)10. August 1988 & JP-A-63 068 207 (KOBE STEEL LTD) 28 März 1988
- PATENT ABSTRACTS OF JAPAN vol. 012, no. 484 (M-776)16. Dezember 1988 & JP-A-63 203 209 (SUMITOMO METAL IND LTD) 23 August 1988
- PATENT ABSTRACTS OF JAPAN vol. 014, no. 013 (M-918)11. Januar 1990 & JP-A-12 58 807 (SUMITOMO METAL IND TLD) 16 oktober 1989
- PATENT ABSTRACTS OF JAPAN vol. 012, no. 039 (M-665)5. Februar 1988 & JP-A-62 192 206 (NIPPON STEEL CORP) 22 August 1987
- PATENT ABSTRACTS OF JAPAN vol. 007, no. 095 (M-209)21. April 1983 & JP-A-58 020 313 (SUMITOMO) 5 Februar 1983
- PATENT ABSTRACTS OF JAPAN vol. 8, no. 35 (M-276)(1472) 15. Februar 1984 & JP-A-58 192 606 (ISHIKAWAJIMA HARIMA JUGOGYO K.K.) 10 November 1983

## Beschreibung

Die Erfindung betrifft ein Verfahren und eine Vorrichtung zum Regeln der Bandbreite beim Warmbandwalzen gemäß den Oberbegriffen der Ansprüche 1 und 9.

Durch Warmbandwalzen auf modernen kontinuierlichen Walzstraßen mit meist fünf oder mehr Walzgerüsten in der Fertigstaffel soll neben der Beeinflussung der technologischen Kennwerte des Bandes durch geregeltes thermomechanisches Walzen eine in engen Toleranzen vorbestimmte Fertiggeometrie des Bandes eingestellt werden.

Bei gegebenem Einlaufquerschnitt und bekannter Einlaufgeschwindigkeit eines Bandes sowie erwünschtem Auslaufquerschnitt des Bandes wird dessen zwangsläufige Streckung während des Walzens durch von Gerüst zu Gerüst kaskadenartig steigende Walzgeschwindigkeit und damit steigende Walzendrehzahl in Abhängigkeit von der in der Regel degressiv gestuften Stichabnahme kompensiert. Mit zunehmender Verweilzeit kühlt das Band vor und in der Fertigstaffel aus; daher wird die Basiswalzgeschwindigkeit und somit die Wärmeabgabe aufgrund erhöhter Formänderungsarbeit stetig gesteigert, um die metallurgisch wichtige Endwalztemperatur annhähernd konstant zu halten (Temperature-speed-up). Diese Vorgaben für die Geschwindigkeitsverhältnisse und die rechnerischen Leerwalzspalthöhen der Einzelgerüste gibt ein Solleitwertrechner vor.

Die Bandgeschwindigkeit und die Walzenumfangsgeschwindigkeit sind aber nur in der Fließscheide gleich. Das Material erfährt eine Vor- und Nacheilung im Walzspalt. Um dadurch entstehende Probleme zu vermeiden, können Walzstraßen mit einer Bandzugregelung durch Drehzahlanpassung und/oder Schlingenheber ausgerüstet sein, die zusätzlich zu einer Walzspaltkontrolle und Walzkraftmessung sowie Banddickenmessung eine Steuerung der Walzstraße ermöglichen (Iron and Steel Engineer, 9/84, Seite 45-51). In dieser Veröffentlichung ist außerdem detailliert die Funktionsweise einer belastungsabhängigen Regelung der Walzspalthöhe (Lagerspiel- und Gerüstdehnungskompensation) und die Möglichkeit des Verzichtes auf Schlingenheber zwischen den ersten Gerüsten der Fertigstaffel dargestellt, wobei die Schlingenheber durch eine Minimalzugregelung aufgrund bekannter Walzkräfte und Motormomente und daraus resultierender Drehzahländerung der Arbeitswalzen ersetzt werden.

Es ist auch schon versucht worden, eine größtmögliche Genauigkeit der Banddicke zu erreichen, indem für die aus dem Stichplan resultierenden Walzspalthöhen jedes Gerüstes eine Korrektur der gemessenen Dickentoleranzen durch Verstellen des Lastwalzspaltes während des Walzens zu realisieren (DE-A-36 37 043) oder den gesamten Materialstrom durch eine Walzstraße durch eine Minimalzugregelung allein mittels Drehzahlkorrektur der Arbeitswalzen sowie eine Dickenregelung am ersten Gerüst zu beeinflussen (DE-A-27 21 973). Eine Berücksichtigung der Bandbreitenschwankungen in der Fertigstaffel wurde nicht offenbart.

In JP-A-63-068207 wird ein Verfahren zur Breitenregelung von Tandemwalzverfahren beschrieben, bei dem die Breitenregelung nicht vor dem letzten Stich erfolgt und keine Bandvorratsregelung vorhanden ist. Der Looper ist beweglich ausgeführt. Daraus ergibt sich die Notwendigkeit einer komplizierten Regeltechnik. Das erhaltene Meßsignal muß über den Winkel und die Beschleunigung kompensiert werden.

Aus der DE-A-22 49 366 (nächstkommender Stand der Technik) ist ein Meß- und Regelsystem für Fertigstaffeln bekannt, mit dem primär die Zugspannung im Band zwischen den Gerüsten durch Schlingenheber und die Bandbreite hinter der Fertigstaffel gemessen und durch Drehzahlsteuerung die Zugspannung und damit die Bandbreite korrigiert werden soll. Dabei soll die Banddicke vernachlässigt werden oder fakultativ als Faktor in die Spannungsberechnung einfließen, um die Zugspannung möglichst konstant zu halten. Falls die Zugspannung zu einer Änderung der Blechdicke führt, soll dies durch Drehzahl- und Drucksteuerungsgeräte an den Gerüsten berichtigt werden. Eine automatische Lastwalzspaltkontrolle oder die Auswahl der Gerüstzwischenspannungskontrolle vor dem letzten Gerüst ist nicht offenbart; ebensowenig die Art des Spannungsfühlers.

Von daher ist es Aufgabe der Erfindung, ein Verfahren und eine Vorrichtung zum Regeln der Bandbreite beim Warmwalzen von Bändern in der Fertigstaffel einer Walzstraße vorzuschlagen, die ein genaues und schnelles Einstellen der Bandbreite ermöglichen bei relativ geringem Aufwand für eine praxisnahe Regeloptimierung.

Die Aufgabe wird erfindungsgemäß durch die Ansprüche 1 und 9 gelöst. Vorteilhafte Ausgestaltungen der Erfindung sind in den Unteransprüchen erfaßt.

Verfahrensbedingt sind die Massenströme am Einlauf und Auslauf der Fertigstaffel gleich groß. In der bekannten Kontinuitätsgleichung ändern sich jedoch während des Verfahrensablaufs die Parameter Breite, Dicke, Geschwindigkeit und Wichte des Bandes. Mit Ausnahme der Wichte lassen sich die Parameter an der Walzstraße direkt messen. Die Wichte als Funktion von Walztemperatur und Materialart wird nur als implizite statistische Größe während des Walzens erfaßbar. Die Wichteänderung von ca. 0,1 % während des Warmwalzens ist vernachlässigbar.

Die Erfindung berücksichtigt die Erkenntnis, daß der Bandvorrat zwischen den Gerüsten geregelt werden muß, um einen stabilen Betriebszustand beim Warmwalzen zu erreichen.

Wenn man sich die Walzstraße als Regelstrecke, der die Regelkreise für die Soll-Leitwerte Drehzahlen und Leerwalzspalte beziehungsweise Lastwalzspalte zugeordnet sind, vorstellt, erhält man als wichtige Ausgangssignale die Walzkräfte, die Walzmomente, die Schlingenheberwinkel, die aus laufende Banddicke und die Auslaufgeschwindigkeit. Als Stellgrößen stehen die Drehzahlen der Walzen und die Walzspaltzustellungen zur Verfügung. Die Drehzahlen beeinflussen die Schlingenheberwinkel und die Materialflußgeschwindigkeit; die Walzspaltzustellung beeinflußt ebenfalls die Schlingenhebervinkel, die Materialflußgeschwindigkeit sowie die resultierenden Banddicken. Als Störgröße wirkt in erster Linie in dieser Regelstrecke die Variation der Formänderungsfestigkeit des Bandes als Funktion von Materialart und Temperatur. Dazu gehören auch sogenannte Skidmarks (Schienenschatten) aus der Brammenerwärmung. Auch Unregelmäßigkeiten beim Längsteilen oder Vorwalzen von Brammen sowie fehlende seitliche Stauchaggregate in der Vorwalzstraße lassen Bandbreitenschwankungen entstehen.

Im einfachsten Falle könnte, wie an sich bekannt, die vorhandene Schlingenregelung durch Drehzahlkorrektur der Arbeitswalzen vor oder hinter der betreffenden Schlinge benutzt werden, um durch Erhöhen oder Erniedrigen des Bandzuges und damit des Bandvorrates in der Schlinge die Bandbreite zu korrigieren.

Da genügend Stellgrößen zur Beeinflussung des Regelsystems zur Verfügung stehen, kann aber auch primär auf eine Drehzahlverstellung der Walzen verzichtet werden. Eine Walzspalthöhenänderung kann wesentlich schneller geschehen als eine Änderung der Walzendrehzahl, so daß sich die Zustellung des Walzenspaltes als Stellgröße für eine Bandvorratsregelung zur Korrektur der Bandbreite an den Gerüsten am besten eignet.

Die Stellsignale für diese Bandvorratsregelung werden von einem Breitenregler erzeugt, der seinerseits mit Signalen von einer oder mehreren Bandbreitenmessungen beaufschlagt wird, die Meßwerte mit den Sollwerten vergleicht und gegebenenfalls bei Abweichungen vom Sollwert den Bandvorratsregler mit einem Signal beaufschlagt, so daß der Bandzug geändert wird. Die Breitenmessung erfolgt möglichst dicht hinter dem letzten Gerüst, vorzugsweise mit einer Diodenzeilenkamera, die die Bandkanten als Kontrast zu einer Gegen-Lichtquelle unter dem Warmband erfassen. Die Regelung der Bandbreite erfolgt dann derart, daß vom Bandvorratsregler der Bandzug vor dem letzten Stich, ermittelt durch die Reaktionskraft auf eine festeinstellbare Umlenkrolle unter dem Warmband, sowie das Änderungssignal vom Breitenregler derart umgesetzt, daß der Walzspalt des letzten Gerüste geändert wird.

Die Folge ist, daß das Warmband eingeschnürt oder entlastet und damit breiter wird. Eine Änderung der Breite hat zumindest in Grenzen auch eine Änderung der Dicke zur Folge, so daß sinnvollerweise die Enddicke des Bandes erfaßt wird und Dickenänderungen über einen Dickenregelkreis am letzten Gerüst ausgeregelt werden. Dazu kann der Dickenregler die automatische Lastwalzspaltkontrolleinrichtung mit einem Korrektursignal für die notwendige Walzspalthöhe beaufschlagen. Durch diese Verfahrensweise wird der Bandvorrat kontrolliert den Erfordernissen angepaßt.

Eine Breitenmessung nur nach dem letzten Stich hat aber Nachteile, da durch die Verzögerung ein Teil des Bandes nicht mehr korrigiert werden kann. Daher ist erfindungsgemäß auch eine Breitenmessung vor dem vorletzten Gerüst installiert, so daß die Bandbreite zwischen den beiden letzten Stichen vorgesteuert werden kann.

Eine Breitenmessung an beiden Stellen, ermöglicht, daß das Ergebnis der Breitenkorrektur aufgrund der ersten Messung kontrolliert und genauer ausgeregelt werden kann.

Nach einer Weiterbildung der Erfindung kann die Breitenkorrektur auch zwischen den beiden ersten Stichabnahmen erfolgen oder die Breitenkorrektur kann auf die beiden genannten Abschnitte der Fertigstaffel aufgeteilt werden, so daß größere Schwankungen der Breite ausgeregelt werden können, ohne daß zu große unerwünschte Regelhübe entstehen.

Eine optimale Breitenregelung kann jedoch die resultierenden Änderungen der Banddicke nicht vernachlässigen. Die beschriebene einfache Methode der Dickenregelung am letzten Gerüst läßt nur geringe Korrekturen zu, zumal im letzten Gerüst auch die Stichabnahme absolut den geringsten Betrag ausmachen sollte. Daher ist es sinnvoll, den Bandzug über die ganze Fertigstaffel zu kontrollieren und durch eine ständige Bandvorratsregelung mit hoher Regelgeschwindigkeit zu ergänzen.

Dazu wird der übliche Leit-Sollwert für den Positionsregelkreis "Leer-Walzspalt" nach Einlauf des Bandes in das erste Gerüst gerüstweise durch Stellsignale der einzelnen Bandvorratsregler abgelöst. Die Bandvorratsregler steuern in der Folge den Massenfluß, rechnerisch den Volumenfluß, in der Fertigstaffel für die Warmbandstrecke mit Ausnahme des Bandendes. Kurz bevor das Bandende ein Gerüst erreicht, löst die bekannte automatische Lastwalzspaltkontrolleinrichtung die Bandvorratsregelung wieder ab. Bei diesem Umschaltverfahren werden die momentanen Istwerte der Banddicke beziehungsweise der Walzspalte stoßfrei als Sollwerte übernommen, um ein erneutes Einschwingen der Regelkreise zu vermeiden. Für die einzelnen primär unabhängigen voneinander wirkenden Bandvorratsregler werden unterschiedliche Indikatoren als Regelgröße verwendet.

Eine Sollwertabweichung beziehungsweise den Istwert für einen bestimmten Bandvorrat eines Abschnittes der Fertigstaffel liefert entweder die Bandzugermittlung oder die Winkelmessung des Schlingenheberausschlages.

Davon unterscheidet sich die Regelung des ersten Gerüstes. Hier kann die Dicke und die Geschwindigkeit des einlaufenden Bandes - unter der zulässigen Annahme, daß momentan eine konstante Bandbreite vorliegt - also ein Massenstromäquivalent gemessen werden. Bei Änderung der Dicke oder Geschwindigkeit des Bandes kann der Walzspalt so am ersten Gerüst eingestellt werden, daß der Massenstrom, rechnerisch vereinfacht als Produkt aus Dicke und Geschwindigkeit, durch Rückstau des Materials konstant bleibt.

Die Schlingenregelung zwischen den vorderen Gerüsten kann durch eine Zugregelung des Bandes ersetzt werden. Dadurch erreicht man eine relativ gute Planlage des Bandes. Dies ermöglicht den Einsatz einer Dickenmeßanlage hinter dem ersten Gerüst und damit die zusätzliche Möglichkeit der Dickenregelung des Warmbandes am ersten Gerüst.

Es hat sich in Versuchen überraschend die Annahme bestätigt, daß man auf teure schwenkbare Schlingenheber zwischen den ersten Gerüsten ganz verzichten kann und den Schlingenheber vor dem letzten oder mehreren der letzten Gerüste als einfache, vertikal verfahrbare Umlenkrolle gestalten kann, wenn man die erfindungsgemäße Verfahrenskonzeption anwendet. Die Wirksamkeit der vorderen Schlingenheber ist sowieso durch die Bandsteifigkeit relativ gering, und der gleiche Effekt kann durch ein aus gemessenen Wellenmomenten der Arbeitswalzen und Walzkräften errechneten Bandzug mittels Bandvorratsregelung des folgenden Gerüstes erreicht werden.

Bei der Ermittlung der Bandzugspannung zwischen den Gerüsten kann die Methode der Funkübertragung von DMS -Drehmomentmessungen angewendet werden. Gegenüber der Momentermittlung aus den Strom-und Spannungswerten der Walzenantriebe erfaßt die DMS-Methode verlustfrei die Torsionsmomente direkt an der Arbeitswalzenwelle. Die Ergebnisse stehen dann durch die Funkübertragung verzögerungsfrei für die Zugberechnung zur Verfügung.

Die Auswahl der geeignetsten Indikatoren, die eine Variation des Massenflusses bzw. Bandvorrates vor dem Gerüst anzeigen, wird jeweils nach deren günstigsten Eigenschaften hinsichtlich der Bedingungen getroffen: geringster Aufwand an Investitionen, größte Regelgeschwindigkeit und beste Wirkung auf die Bandgeometrie. Als vorteilhaft hat es sich erwiesen, den Schlingenheberwinkel möglichst konstant zu halten, weil dadurch Schwierigkeiten, die aus der nicht winkelproportionalen Kraftwirkung der Schlingenheber auf das Band resultieren, bei der Ausregelung verhindert werden.

Sollte die Banddicke hinter der Fertigstaffel trotz Bandvorratsregelung noch außerhalb der gewünschten Toleranzen liegen, kann eine die Bandvorratsregelung ergänzende Dickenregelung eingesetzt werden. Dazu wird der mit einem Durchstrahlungsmeßgerät - Gammastrahler Caesium 137 - gemessene Dicken-Istwert einem Dickenregler zugeführt, der gegebenenfalls zwei Stellsignale korrelierend zu dem Maß der Abweichung von der Solldicke erzeugen kann. Im eingangs beschriebenen einfachsten Regelkonzept wirkt der Dickenregler dann auf die Lastwalzspaltkontrolle ein. Da in diesem Fall aber für die Bandvorratsregelung die Stellgröße Walzspalt genutzt wird, ist hier eine andere Lösung sinnvoll.

Eine Dickenänderung läßt sich als Trend im Dickenmeßgerät hinter der Fertigstaffel erfassen und somit kann durch Änderung des Drehzahltrends der Arbeitswalzen zwischen zwei Gerüstgruppen der Fertigstaffel örtlich der Bandvorrat erhöht oder verringert werden mit dem Effekt, daß der Bandvorratsregler eingreift und die Banddicke ändert. Gleichzeitig kann ein Korrektursignal - zeitverzögert zur Anpassung an die höhere Regelgeschwindigkeit des Walzspaltregelkreises - an den Walzspaltregler des betroffenen Gerüstes geleitet werden, damit sich der Bandvorrat tatsächlich nicht ändert.

In dieses Konzept wird die Breitenregelung durch Walzspaltverstellung einbezogen.

Dazu gibt der eingangs erwähnte Breitenregler ein Signal an den Bandvorratsregler des letzten Gerüstes, der dann wiederum die Zugspannungsänderung durch Verstellung des Walzspaltes erzeugt. Mit dieser schnellen dynamischen Regelung lassen sich die Breitenschwankungen korrigieren, ohne daß die langsamere Dickenregelung über Drehzahlverstellung für Kompensation sorgt.
Ansonsten muß der Dickenregler ebenfalls eine Störgrößenaufschaltung erhalten.

Die letzte Stichabnahme muß für diese Regelung so gestaltet werden, daß sie prozentual größer ist als die auszuregelnde Bandbreitenschwankung.

Anhand schematischer Zeichnungen soll die Erfindung näher erläutert werden. Es zeigen
- Fig. 1: die Kraftwirkung eines Schlingenhebers,
- Fig. 2: eine erfindungsgemäße Regelung für eine Fertigstaffel als Blockschaltbild.

Das Diagramm in Fig. 1 zeigt die Änderung der spezifischen Zugspannung im Warmband 10 über der Winkelstellung (Looperwinkel) eines Schlingenhebers (Looper) bei 4 bis 10 bar Fluiddruck (Looperdruck) des Hubzylinders des Schlingenhebers. Jede Winkeländerung des Schlingenhebers verursacht also Zugschwankungen im Band. Bei der Bandvorratsregelung und sind damit die Bandzugänderungen wesentlich geringer als bei der konventionellen Schlingenregelung.

Fig. 2 zeigt die Verhältnisse an der Fertigstaffel einer Walzstraße für Warmbreitband 10 mit sieben Walzgerüsten 1...7, vier schwenkbaren Schlingenhebern 12...15 und einer vertikal verstellbaren und arretierbaren Umlenkrolle 16 mit Kraftmeßeinrichtung 9. Die Antriebe, Meßgeräte und Stellorgane sind der besseren Übersicht wegen nicht alle dargestellt. Jedes Gerüst verfügt über einen Bandvorratsregler BVR und am letzten Gerüst ist zusätzlich ein Dickenregler DR installiert. Gemäß dem Stand der Technik verfügt jedes Gerüst außerdem über einen Positionsregler PR und eine automatische Last-Walzspaltkontrolle AGC, der von einem Walzspaltrechner HR die aktuell aus Walzkraft f und der angezeigten Position s der Walzen errechneten Walzspalte h erhält.

Bei der folgenden Funktionsbeschreibung sollen große Buchstaben Sollwerte und kleine Buchstaben Istwerte kennzeichnen.

Alle Sollwerte für die Walzendrehzahlen NL werden von einem nicht dargestellten Leit-Sollwertrechner fest vorgegeben und während des Walzens entsprechend dem gewünschten Stichplan rampenförmig und dem gewünschten Temperature-speed-up tendenziell erhöht. Drehzahlregler DNR sorgen dafür, daß die Drehzahlen ihre momentanen Sollwerte N 1...N 7 einhalten.

Die Sollwerte der Walzspalthöhen SL werden ebenfalls vor Walzbeginn vom Leit-Sollwertrechner vorgegeben. Sie müssen während des Walzens ständig nachgeregelt werden, um sich an den Materialstrom beziehungsweise Bandvorrat anzupassen. Die nötigen Stellsignale delta S liefern die Bandvorratsregler BVR. Jeder Bandvorratsregler BVR bezieht seinen Istwert aus dem in das jeweilige Gerüst 1...7 einlaufenden Bandstück, während sein Sollwert SL konstant ist. Die als Istwert verwendete physikalische Größe ist in allen Fällen ein Maß für den Vorrat an Bandvolumen (Massenvorrat) vor dem Gerüst und nach dem Vorgängergerüst. Die Bandvorratsregler BVR regeln also auf konstanten Bandvorrat zwischen den Gerüsten 1...7.

Beim ersten Gerüst wird die nicht dargestellte nominelle Dicke H Z als Sollwert und die aktuelle Dicke h Z als Istwert verwendet. Streng genommen ist dieser Bandvorratsregler BVR also lediglich ein Dickenregler. Er kann durch die Dicke h 0 vorgesteuert werden.

Bei den Gerüsten 3 bis 6 dienen Schlingenheberwinkel a12...a15 als Istwert für die Bandvorratsregler BVR. Jeder Winkel ist ein Maß für die vorrätige Bandlänge.

Bei den Gerüsten 2 bzw. 7 wird die im einlaufenden Bandstück vorhandene Zugkraft z 1 beziehungsweise z 6 als Istwert für den jeweiligen Bandvorratsregler BVR verwendet. Die Zugkraft gibt den Bandvorrat an, der verfügbar ist, wenn sich das Material plastisch verformt. Bei kleiner Zugkraft ist der Vorrat größer als bei großer Zugkraft. Sehr unterschiedlich sind bei den Gerüsten 2 und 7 die Methoden zur Ermittlung der Zugkräfte z 1 und z 6. Die Zugkraft z 1 vor dem Gerüst 2 wird aus den Meßwerten der Walzkraft f und des Drehmomentes m der Arbeitswalzenwelle im Gerüst 1 vor und nach dem Einlaufen des Bandes 10 im Gerüst 2 im Bandzugrechner ZB berechnet.

Das Drehmoment m wird durch nicht dargestellte Dehnungs-Meß-Streifen festgestellt und per Funk an den Bandzugrechner ZB übertragen.

Um die Zugkraft z 6 vor dem Gerüst 7 zu bestimmen, wird eine mit einem Kraftsensor 9 ausgerüstete Umlenkrolle 16 benutzt. Sie wird dazu unmittelbar nach dem Anstich des Gerüstes 7 hydraulisch vertikal in ihre Sollposition eingefahren und dort blockiert.

Der Verfahrensablauf beim Fertigwalzen eines Warmbandes ist wie folgt geregelt:
Nach Einlauf des Bandes 10 in Gerüst 1 werden die Dicken h 0 und h Z mit den Dickenmessern DO, DZ sowie das Drehmoment m und die Walzkraft f bzw. der Quotient m/f ermittelt. Die Dicke wird dem BVR zugeleitet, der die weitere Regelung an Gerüst 1 übernimmt. Nach Einlauf des Bandes 10 in Gerüst 2 ändern sich die Meßwerte m und f sowie deren Quotient. Aus der Änderung wird im Bandzugrechner ZB die Bandspannung beziehungsweise Zugkraft z 1 ermittelt und damit der Bandvorratsregler BVR an Gerüst 2 beaufschlagt, der im folgenden die Lastwalzspalthöhe s 2 steuert. Die Kontrolle erfolgt dabei über den Positionsregler PR. Nach Anstich des Gerüstes 3 wird der Schlingenheber 12 in Sollposition gefahren, eine Sollwertabweichung von a 12 führt durch den Bandvorratsregler BVR an Gerüst 3 zu einer Änderung der Lastwalzspalthöhe s 3. Das gleiche Verfahren gilt für die Gerüste 4, 5, 6. Nach Anstich des Gerüstes 7 wird die Umlenkrolle 16 wie zuvor die Schlingenheber in die Sollposition gefahren und dort arretiert. Kraftsensor 9 ermittelt die Zugkraft z 6 und beaufschlagt damit den Bandvorratsregler BVR an Gerüst 7. Alle Bandvorratsregler BVR sorgen durch gegebenenfalls notwendige Änderung der Walzspalte für einen konstanten Bandvorrat zwischen den Gerüsten, mit der Folge, daß die Schlingenheber 12...15 nur in engen Grenzen schwingen. Dadurch werden bei "richtiger" Voreinstellung der Banddicke H Z sehr geringe auszuregelnde Abweichungen erzielt, die dann noch durch die sehr schnelle Walzspaltverstellung korrigiert werden.

Trotzdem können durch Störungen, beispielsweise resultierend aus Temperatur- oder Dickendifferenzen des Vorbandes, die gewünschten Dickentoleranzen hinter der Fertigstaffel überschritten werden. Dies wird durch eine abschließende Dickenmessung festgestellt. Zur Korrektur wird die Bandvorratsregelung ergänzt durch eine Regelung der Austrittsdicke h E. Die Wirkungsweise der Dickenregelung mit Hilfe des Dickenreglers DR ist aus folgender Überlegung abgeleitet worden:

Bei jedem Walzvorgang erhält man die Dicke h des aus dem Walzspalt austretenden Bandes 10, in dem die Eintrittsdicke in das Gerüst durch den Verlängerungsfaktor dividiert wird, um den sich die Bandlänge vergrößert. Die Breitung des Bandes 10 ist dabei vernachlässigbar. Für die Gerüste 1 bis 7 gilt also die Beziehung:$\text{h 0 . v 0/v 7 = h E.}$

Dabei sind h 0 die Eintrittsdicke und h E die Austrittsdicken, v 0 die Eintrittsgeschwindigkeit in Gerüst 1 und v 7 die Austrittsgeschwindigkeit aus Gerüst 7. Der Quotient v 0/v 7 ist der reziproke Verlängerungsfaktor. Um die Austrittsdicke h E zu beeinflussen eignen sich nach der Gleichung die Größen h 0, v 0 und v 7. Diese drei Größen wirken in diesem Regelkreis jedoch verschieden schnell auf die Austrittsdicke h E ein. Die Gleichung beschreibt nur den stationären Gleichgewichtsstand; das dynamische Verhalten ist anders. Am langsamsten wirkt sich die Eintrittsdicke h 0 auf die Austrittsdicke h E aus. Verzögernd wirkt hier die Laufzeit des Bandes 10 durch alle Gerüste. Mindestens zehnmal schneller ist der Einfluß der Geschwindigkeit v 0. Ihre Wirkung wird nur verzögert durch das Einschwingen der sechs nacheinander eingreifenden Bandvorratsregelkreise. Am schnellsten wird die Austrittsdicke h E durch die Geschwindigkeit v 7 beeinflußt, weil hier nur der letzte Bandvorratsregelkreis einschwingen muß. Als Stellglied für einen Dickenregelkreis eignet sich daher am besten die Geschwindigkeit v 7. Im Regelkonzept der Walzstraße gemäß Fig. 2 liefert der Dickenregler DR ein Korrektursignal delta v 7, das zu der vom Rechner über die Walzendrehzahl N 7 vorgegebenen Geschwindigkeit positiv oder negativ addiert wird. Stattdessen könnte man auch den Temperature-speed-up für die Gerüste 1 bis 6 um den Wert delta v 7 verändern.

Große Regelhübe des Dickenreglers DR sind unerwünscht, denn sie bedeuten eine Lastumverteilung unter den Gerüsten. Um dem Dickenregler DR Arbeit abzunehmen, kann deshalb am Eingang der Walzstraße entweder das aus den Meßwerten h 0 und v 0 berechnete Produkt durch den Bandvorratsregler von Gerüst 1 auf einen konstanten Wert geregelt werden, oder es kann, wie in Fig. 2 dargestellt, das Produkt h Z x v1 konstant gehalten werden, indem v1 näherungsweise durch den Drehzahlregler des ersten Gerüstes konstant gehalten wird.

Die Messung der Dickenwerte h 0 und h Z könnte daher auch durch die Messung der aktuellen Dicke h 0 mit Dickenmesser DO und der aktuellen Einlauf-Geschwindigkeit v 0 ersetzt werden, ohne das Regelprinzip zu ändern.

Die Bandvorratsregler BVR können natürlich ihre Stellsignale delta s für den Positionsregler PR nur solange liefern, solange die Bandvorratsindikatoren von dem jeweiligen Meßgebern fließen. Wenn das Bandende also einen Meßgeber erreicht, muß also der entsprechende Bandvorratsregler BVR außer Funktion gesetzt werden. Dann übernimmt erfindungsgemäß die durch Walzkraft beaufschlagte Lastwalzspaltkontrolle AGC die weitere Regelung des Walzspaltes in an sich bekannter Weise. Beim Umschalten von dem Bandvorratsregler BVR zur Kontrolleinrichtung AGC wird der augenblickliche Walzspaltwert stoßfrei übernommen. Aus der Darstellung in Fig. 2 ergibt sich, daß die Umschaltung von Gerüst 2 auf AGC erfolgt, sobald das Band 10 das Gerüst 1 verläßt, weil dann der Bandvorratsregler BVR keine Zugspannungswerte z 1 mehr erhält. Für die Gerüste 3 bis 6 gilt dies analog, da die Schlingenheber außer Funktion gesetzt werden müssen; für das Gerüst 7 kann an Umlenkrolle 16 entsprechend keine wahre Kraftwirkung mehr gemessen werden.

Für ein neues Band 10 beginnt der Verfahrensablauf wieder wie beschrieben.

Bei einer derart geregelten Fertigstaffel lassen sich optimale Breitenkorrekturen des Bandes während des Walzens durchführen.

Der Breitenmesser 11 erfaßt die Bandbreite b 7 nach der letzten Stichabnahme in Gerüst 7. Im Breitenregler BR wird der Meßwert mit der Sollbreite BE verglichen. Bei einer Abweichung errechnet der Breitenregler BR ein Stellsignal delta Z und beaufschlagt damit den Bandvorratsregler BVR des Gerüstes 7. Sollte die Bandbreite b 7 zu groß sein, wird das Signal delta Z zur Aufschaltung eines Zugspannungswertes auf den mit der Zugspannung z 6 beaufschlagten Regler BVR führen, der dann einen zu großen Bandvorrat feststellt und den Walzspalt an Gerüst 7 um den Wert delta S öffnet mit der Folge, daß die Zugspannung im Band vergrößert wird und die Bandbreite sich verringert. Die Regelwirkung ist schneller, wenn wie dargestellt, ein weiterer Breitenmesser 8 vor Gerüst 6 die aktuelle Bandbreite BR vorsteuert, so daß Breitendifferenzen ortsgetreu ohne Zeitverlust durch Einschwingen des Regelkreises ausgeregelt werden können.

Somit ist der Verfahrensablauf an der Walzstraße optimal regelbar und der Aufwand für Schlingenheber, Meßgeräte und Regelsysteme wird in Grenzen gehalten. Versuche mit diesem Regelsystem haben eine Verbesserung der Bandbreitentoleranz um 20 mm und der Toleranzen für die Banddicke h E auf Werte von plus/minus 0,04 mm zur Solldicke von 1,5 mm ergeben.

## Patentansprüche

1. Verfahren zum kontinuierlichen Regeln der Bandbreite beim Fertigwalzen von Warmband auf einer mehrgerüstigen Walzstraße, wobei die Bandbreite zumindest hinter der Fertigstaffel und die Banddicke hinter dem letzten Gerüst gemessen und Dickenänderungen über einen Dickenregelkreis am letzten Gerüst ausgeregelt werden, gekennzeichnet durch die Kombination folgender Verfahrensschritte:
- die Bandbreite (b5, b7) wird kontinuierlich unmittelbar nach dem letzten Stich und vor dem vorletzten Stich gemessen,
- die Meßwerte werden einem Breitenregler (BR) mit Vorsteuerung zugeführt, dort wird gegebenenfalls eine Sollwertabweichung festgestellt und daraus ein Änderungssignal für die Zugkraft ( Z) im Band (10) vor dem letzten Stich errechnet,
- ein der Zugkraft proportionales Indikatorsignal (z6) wird erfaßt,
- mit dem Indikatorsignal und dem Änderungssignal wird ein Bandvorratsregler (BVR) beaufschlagt, der den Bandvorrat vor dem letzten Gerüst (7) durch Änderung der Walzenspalthöhe (s) dieses Gerüstes verstellt.

2. Verfahren nach Anspruch 1, dadurch gekennzeichnet, daß der Bandvorrat aller Gerüste (1...7) geregelt wird.

3. Verfahren nach Anspruch 2, dadurch gekennzeichnt, daß für die Nachstellung der Walzspalthöhe (s) nach Warmbandeinlauf in ein Gerüst von der Sollbanddickenstellung zu einem Bandvorratsindikator umgeschaltet und auf einen Walzkraftindikator umgeschaltet wird, wenn das Band (10) aus dem vorhergehenden Gerüst (1...6) ausläuft.

4. Verfahren nach einem der Ansprüche 1 bis 3, dadurch gekennzeichnet, daß zusätzlich die Enddicke (hE) des Warmbandes (10) durch Verstellen der Parameter Walzspalt oder Drehzahl der Arbeitswalzen geregelt wird.

5. Verfahren nach einem der Ansprüche 1 bis 4, dadurch gekennzeichnet, daß zusätzlich die Bandbreite zwischen den ersten beiden Stichen nach demselben Prinzip geregelt wird.

6. Verfahren nach einem der Ansprüche 1 bis 5, dadurch gekennzeichnet, daß als Indikatorsignal für die Zugkraft die Reaktionskraft des Bandes (10) auf eine positionierbare Umlenkrolle (16) verwendet wird.

7. Verfahren nach den Ansprüchen 1 bis 6, gekennzeichnet durch die Verwendung einer Kombination unterschiedlicher Indikatoren für den momentanen Bandvorrat an den Gerüsten einer Fertigstaffel eines Warmbandwalzwerkes, wobei
- für das erste Gerüst (1) die Geschwindigkeit (v0) sowie die Banddicke (h0) vor oder die Banddicke (h0) vor und hinter (hZ) dem Gerüst (1),
- für ein oder mehrere Gerüste (2) das Drehmoment (m) der Arbeitswalzenwelle und die Walzkraft (f) im vorhergehenden Gerüst (1) erfaßt,
- für mindestens das letzte Gerüst (7) die Zugkraft im Band (z6) vor dem Gerüst (7) durch Kraftmessung mittels einer Umlenkrolle (16) bestimmt,
- für die sonstigen Gerüste (3...6) die Auslenkung (a) eines vor dem Gerüst angeordneten Schlingenhebers (12...15) ermittelt wird,
- die Dicke (hO, hZ, hE) und Breite (b5, b7) des Warmbandes (10) durch berührungslose Strahlungsmessung ermittelt wird,
zur Regelung der Bandbreite (b7) durch Verstellung der Walzspalthöhe (s) eines Gerüstes (2 bzw. 7) einer oder mehrerer Arbeitswalzen.

8. Verfahren nach den Ansprüchen 1 bis 7, gekennzeichnet durch die Anwendung der Funkübertragung von Ergebnissen bei der direkten Drehmomentmessung mittels Dehnungs-Meß-Streifen an den Antriebswellen der Arbeitswalzen von Fertigstaffelgerüsten (1...7) einer Walzstraße zur verzögerungsfreien Ermittlung der Zugspannung (z1) im Warmband (10) zur Regelung der Bandbreite beim Warmwalzen.

9. Fertigstaffel einer Warmbandwalzstraße mit Meß-, Steuer- und Regeleinrichtungen zum Erfassen und Beeinflussen der Verfahrensparameter, zur Anwendung des Verfahrens nach einem der Ansprüche 1 bis 8, bei dem
a) ein Banddickenmesser (DE) hinter dem letzten Gerüst,
b) ein Dickenregler (DR) zur Ausregelung von Dickenänderungen,
c) ein Bandbreitenmesser hinter dem letzten Gerüst angeordnet sind,
gekennzeichnet durch
d) mindestens eine höhenverstellbare, nichtschwingende Umlenkrolle (16) vor dem letzten Gerüst (7) und einen damit verbundenen Kraftmesser (9), und
e) einen mit dem Kraftmesser (9) und einem Breitenregler (BR) verbundenen Bandvorratsregler (BVR), der auf die Walzspalthöhe (s) einwirkt, wobei
f) ein Bandbreitenmesser vor dem vorletzten Gerüst angeordnet ist,
g) der Breitenregler (BR) so ausgelegt ist, daß Sollwertabweichungen der Bandbreite festgestellt und den Bandvorratsregler (BVR) mit Änderungssignalen für die Bandspannung vor dem letzten Gerüst aufgeschaltet werden,
h) der Kraftmesser ein der Bandspannung proportionales Indikatorsignal an den Bandvorratsregler (BVR) liefert,
i) der Bandvorratsregler (BVR) anhand der Signale vom Bandbreitenregler (BR) und Kraftmesser auf die Walzspalthöhe des letzten Gerüstes einwirkt, um den Bandvorrat und damit die Bandspannung vor dem letzten Gerüst derart zu korrigieren, daß die Bandbreite auf den Sollwert eingeregelt wird.

## Claims

1. Method of continuously regulating the strip width during the finish rolling of hot strip on a multiple-stand rolling train, wherein the strip width at least behind the finishing group and the strip thickness behind the final stand are measured, and variations in thickness are compensated-for via a thickness regulating circuit on the final stand, characterised by the combination of the following method steps:
- the strip width (b5, b7) is continuously measured directly after the final pass and before the penultimate pass,
- the measurement values are fed to a width regulator (BR) provided with anticipatory control, a deviation from the desired value is possibly ascertained there, and a correction signal for the tensile force (Z) in the strip (10) is calculated therefrom before the final pass,
- an indicator signal (z6), which is proportional to the tensile force, is detected, and
- the indicator signal and the correction signal impinge on a strip supply regulator (BVR), which adjusts the supply of strip before the final stand (7) by changing the roller nip height (s) of this stand.

2. Method according to claim 1, characterised in that the supply of strip to all of the stands (1...7) is regulated.

3. Method according to claim 2, characterised in that, for the adjustment of the roller nip height (s) after the hot strip has entered a stand, a changeover is effected from the desired strip thickness position to a strip supply indicator, and a changeover to a roller force indicator is effected when the strip (10) emerges from the preceding stand (1...6).

4. Method according to one of claims 1 to 3, characterized in that the final thickness (hE) of the hot strip (10) is additionally regulated by adjusting the parameters, roller nip or rotational speed, of the working rollers.

5. Method according to one of claims 1 to 4, characterized in that the strip width between the first two passes is additionally regulated according to the same principle.

6. Method according to one of claims 1 to 5, characterized in that the reaction force of the strip (10) to a positionable guide roller (16) is used as the indicator signal for the tensile force.

7. Method according to claims 1 to 6, characterised by the use of a combination of various indicators for the instantaneous supply of strip to the stands of a finishing group of a hot strip rolling mill, wherein
- for the first stand (1), the speed (vO) as well as the strip thickness (hO) before or the strip thickness (hO) before and behind (hZ) the stand (1) are detected,
- for one or more stands (2), the torque (m) of the working roller shaft and the rolling force (f) in the preceding stand (1) are detected,
- for at least the final stand (7), the tensile force in the strip (z6) before the stand (7) is determined by measuring the force by means of a guide roller (16),
- for the other stands (3...6), the deflection (a) of a loop lifter (12...15), which is disposed before the stand, is determined,
- the thickness (hO, hZ, hE) and width (b5, b7) of the hot strip (10) are determined by contactless radiometry, for regulating the strip width (b7) by adjusting the roller nip height (s) of a stand (2 or 7) of one or more working rollers.

8. Method according to claims 1 to 7, characterised by the use of radio signals to transmit results when directly measuring torque by means of expansion measuring strips on the drive shafts of the working rollers of finishing group stands (1...7) of a rolling train for determining without any delay the tensile stress (z1) in the hot strip (10) for regulating the strip width during the hot-rolling process.

9. Finishing group of a hot strip rolling train having measuring, controlling and regulating means for determining and influencing the operational parameters, for use with the method according to one of claims 1 to 8, wherein
a) a strip thickness measuring device (DE) is disposed behind the final stand,
b) a thickness regulator (DR) is provided for compensating-for variations in thickness, and
c) a strip width measuring device is disposed behind the final stand, characterised by
d) at least one vertically adjustable, non-oscillatory guide roller (16) before the final stand (7) and a dynamometer (9), which is connected thereto, and
e) a strip supply regulator (BVR), which is connected to the dynamometer (9) and a width regulator (BR) and acts on the roller nip height (s),
wherein
f) a strip width measuring device is disposed before the penultimate stand,
g) the width regulator (BR) is so designed that deviations from the desired value for the strip width are ascertained and superimposed on the strip supply regulator (BVR) with correction signals for the strip tension before the final stand,
h) the dynamometer supplies an indicator signal, which is proportional to the strip tension, to the strip supply regulator (BVR), and
i) the strip supply regulator (BVR) acts on the roller nip height of the final stand, based on the signals from the strip width regulator (BR) and dynamometer, in order to correct the supply of strip, and hence the strip tension before the final stand, in such a manner that the strip width is adjusted to the desired value.

## Revendications

1. Procédé pour le réglage en continu de la largeur de bande lors du laminage de finition des bandes laminées à chaud dans un train de laminoir à plusieurs cages, dans lequel la largeur de bande est mesurée au moins derrière l'étage de finition et la largeur de bande derrière la dernière cage, et les variations d'épaisseur sont éliminées par un circuit de régulation d'épaisseur à la dernière cage, caractérisé par la combinaison des étapes de procédé suivantes :
- la largeur de bande (b5, b7) est mesurée en continu immédiatement après la dernière passe et avant l'avant-dernière passe,
- les valeurs de mesure sont envoyées à un régulateur de largeur (BR) avec commande pilote, un écart par rapport à la valeur de consigne y est éventuellement constaté et cet écart sert à déterminer un signal de variation pour la force de traction (Z) dans la bande (10) avant la dernière passe,
- un signal indicateur proportionnel à la force de traction (z6) est capté,
- le signal indicateur et le signal de variation sont envoyés à un régulateur de réserve de bande (BVR), qui modifie la réserve de bande avant la dernière cage (7) par modification de la ou des hauteur(s) de l'intervalle entre cylindres de cette cage.

2. Procédé selon la revendication 1, caractérisé en ce que la réserve de bande de toutes les cages (1....7) est réglée.

3. Procédé selon la revendication 2, caractérisé en ce que, pour le réglage de la ou des hauteur(s) de l'intervalle entre cylindres après l'entrée de la bande laminée à chaud dans une cage, la valeur de consigne de l'épaisseur de la bande est envoyée à un indicateur de réserve de bande et est transmise à un indicateur de force de laminage si la bande (10) sort de la cage précédente (1....6).

4. Procédé selon l'une des revendications 1 à 3, caractérisé en ce que l'épaisseur finale (hE) de la bande laminée à chaud (10) est réglée en outre par ajustage des paramètres des intervalles entre les cylindres ou vitesse de rotation des cylindres de laminage.

5. Procédé selon l'une des revendications 1 à 4, caractérisé en ce que, selon le même principe, la largeur de bande est réglée en outre entre les deux premières passes.

6. Procédé selon l'une des revendications 1 à 5, caractérisé en ce que l'on utilise, comme signal indicateur pour la force de traction, la force de réaction de la bande (10) sur un rouleau de renvoi (16) à position réglable.

7. Procédé selon les revendications 1 à 6, caractérisé par l'utilisation d'une combinaison de différents indicateurs pour la réserve momentanée de bandes aux cages d'un étage de finition d'un laminoir de bandes à chaud, dans lequel
- on détermine, pour la première cage (1), la vitesse (vO) ainsi que la largeur de bande (hO) avant ou la largeur de bande (hO) avant et derrière (hZ) la cage (1),
- on détermine, pour une ou plusieurs cages (2), le moment de rotation (m) de l'arbre des cylindres de laminage et la force de laminage (f) dans la cage précédente (1),
- on définit, pour au moins la dernière cage (7), la force de traction dans la bande (z6) avant la cage (7), par mesure de la force au moyen d'un rouleau de renvoi (16),
- on détermine, pour les autres cages (3....6), l'écartement (a) d'une came à boucle (12... 15) disposée avant la cage
- on détermine l'épaisseur (hO, hZ, hE) et la largeur (b5, b7) de la bande laminée à chaud (10) par mesure de rayonnement sans contact,
pour régler la largeur de bande (b7) par ajustage de la ou des hauteur(s) de l'intervalle entre les cylindres d'une cage (2 ou 7) d'un ou de plusieurs cylindres de laminage.

8. Procédé selon les revendications 1 à 7, caractérisé par l'utilisation de la transmission radio des résultats de la mesure directe du moment de rotation au moyen de bandes de mesure d'allongement sur l'arbre d'entraînement des cylindres de laminage des cages de l'étage de finition (1...7) d'un train de laminoir pour déterminer sans ralentissement la tension de traction (z1) dans la bande laminée à chaud (10), afin de régler la largeur de bande au cours du laminage à chaud.

9. Etage de finition d'un train de laminage de bandes à chaud avec des dispositifs de mesure, de commande et de régulation, pour déterminer et influencer les paramètres opératoires, afin d'utiliser le procédé selon l'une des revendications 1 à 8, dans lequel
a) on dispose un appareil de mesure de l'épaisseur de bande (DE) derrière la dernière cage,
b) on dispose un régulateur d'épaisseur (DR) pour l'élimination des variations d'épaisseur,
c) on dispose un appareil de mesure de largeur de bande derrière la dernière cage, caractérisé par
d) au moins un rouleau de renvoi (16) non oscillant et réglable en hauteur avant la dernière cage (7) et un dispositif de mesure de force (9) qui y est assemblé, et
e) un régulateur de réserve de bande (BVR) connecté à l'appareil de mesure de force (9) et à un régulateur de largeur (BR) qui agit sur la ou les hauteur(s) d'intervalle entre les cylindres,
f) un appareil de mesure de largeur de bande disposé avant la dernière cage,
g) le régulateur de largeur (BR) est conçu de façon à déterminer les écarts par rapport à la valeur de consigne de la largeur de bande, et le régulateur de réserve de bande (BVR) est commandé par les signaux de variation pour la tension de bande avant la dernière cage,
h) l'appareil de mesure de force fournit un signal indicateur proportionnel à la tension de bande au régulateur de réserve de bande (BVR),
i) le régulateur de réserve de bande (BVR) agit sur base des signaux du régulateur de largeur de bande (BR) et de l'appareil de mesure de force sur la hauteur de l'intervalle entre les cylindres de la dernière cage afin de corriger la réserve de bande et, ainsi, la tension de bande avant la dernière cage, de façon que la largeur de bande soit réglée à la valeur de consigne.
